# EUROPÄISCHE PATENTSCHRIFT

(11) **EP 3 199 738 B1**
(45) Veröffentlichungstag und Bekanntmachung des Hinweises auf die Patenterteilung: **31.10.2018**
(21) Anmeldenummer: 16205046.2
(22) Anmeldetag: 19.12.2016
(51) Int. Cl.: E06B 3/54, E04F 11/18, E06B 3/58

(54) **GLASGELÄNDER-HALTEANORDNUNG UND KEIL-PROFILTEIL ZUR VERWENDUNG IN EINER SOLCHEN ANORDNUNG**
GLASS RAILING HOLDER ASSEMBLY AND WEDGE PROFILE SECTION FOR USE IN SUCH AN ASSEMBLY
SYSTÈME DE RETENUE DE RAMBARDE EN VERRE ET PARTIE DE RENFORT DESTINÉE À ÊTRE UTILISÉE DANS UN TEL SYSTÈME

(30) Priorität: 21.12.2015 DE 202015106963 U
(43) Veröffentlichungstag der Anmeldung: 02.08.2017
(73) Patentinhaber: EnergieTec AG, 5430 Wettingen (CH)
(72) Erfinder: Jetzer, Peter, 5430 Wettingen (CH)
(74) Vertreter: Hübner, Gerd

(56) Entgegenhaltungen:
- WO-A1-2015/145477
- DE-U1-202010 016 185
- US-A1- 2015 110 552

## Beschreibung

Die Erfindung betrifft ein Keil-Profilteil zur Verwendung in einer Glasgeländer-Halteanordnung sowie eine Glasgeländer-Halteanordnung mit einer als Geländer für Gebäudeteile, wie Balkone, Podeste, Galerien, Treppen, Terrassen und dergleichen im Innen- und Außenbereich verwendbaren Glasplatte, die eine untere Kante aufweist. Ferner umfasst die Halteanordnung ein die der Glasplatte und deren innen- und außenseitige Randzone aufnehmendes, im Querschnitt U-förmiges Tragprofil zur Abstützung der Glasplatte und deren Befestigung an dem Gebäudeteil. Zur vertikalen genauen Fixierung der Glasplatte im Tragprofil ist mindestens eine Keil-Fixieranordnung zwischen einer inneren bzw. äußeren Seitenwange des Tragprofils und der innen- und außenseitigen Randzone der Glasplatte vorgesehen..

Die obengenannte Keil-Fixieranordnung weist einerseits dem Tragprofil zugeordnete, jeweils innen- bzw. außenseitig der Glasplatte angeordnete Anlageschenkel mit sich nach oben keilförmig öffnenden Anlageflächen und andererseits zwischen der innen- bzw. außenseitigen Randzone der Glasplatte und der jeweiligen Anlagefläche der Anlageschenkel eingespannte Fixierkeile auf.

Bei der vorstehenden Ausführung der Keil-Fixieranordnung, die durch offenkundige Vorbenutzung auf dem Markt bekannt ist, ist die Verkeilung hinsichtlich ihrer Stabilität und der Genauigkeit der Fixierung der Glasplatte in der Vertikalen noch verbesserungsbedürftig.

Aus der WO 2015/145477 ist ein Keil-Profilteil zur Verwendung in einer Glasgeländer-Halteanordnung bekannt, mit einem Tragprofil, das zwei parallele und ebene Flanken bildende Seitenwangen aufweist, für eine als Geländer dienende Glasplatte, umfassend eine Keil-Fixieranordnung, die dem Tragprofil zugeordnete, jeweils innen- bzw. außenseitig der Glasplatte anzuordnende Anlageschenkel mit keilförmigen Anlageflächen aufweist, und eine Fußfixierung für die innen- und außenseitigen Randzonen vor der Unterkante der Glasplatte, die durch eine Verkeilanordnung am Keil-Profilteil gebildet ist, die einen derart verschiebbar am Keil-Profilteil geführten Keilblock aufweist, dass durch eine Relativverschiebung von Keil-Profilteil zu Keilblock die Glasplatte zur inneren bzw. äußeren Seitenwange des Tragprofils verspannbar ist.

Aus der US 2010/0205880 A1 ist eine Glasgeländer-Halteanordnung bekannt, bei der eine als Geländer dienende Glasplatte allein an ihren Fußbereich in einer Keil-Fixieranordnung gehalten ist. Letztere weist zwei innen- bzw. außenseitig an der Glasplatte angeordnete Keilblöcke auf, die mithilfe einer einen Innenkeil bildende Zwinge verspannt werden. Diese Zwinge wird von einer Betätigungsschraube in einem Trägerprofil betätigt. Diese bekannte Anordnung ist dahingehend verbesserungsbedürftig, als zum einen das Glasgeländer nur in einem schmalen Fußbereich gehalten wird. Darüber hinaus kann kein universelles, einfaches Trägerprofil verwendet werden, da dieses durch die Betätigungsschraube speziell an dieses bekannte Haltesystem angepasst sein muss.

Aus der DE 20 2010 016 187 U1 ist ein Scheiben-Geländer bekannt, bei der auf der Außenseite der Scheibe ein Distanzkörper und auf der Innenseite ein Keilkörper in die Lücke zwischen Scheibe und den Schenkeln des Tragprofils eingesetzt ist.

Eine ähnliche Konstruktion zeigt die DE 20 2010 016 190 U1, bei der der Keilkörper über eine gesondertes Distanzteil am Tragprofil-Schenkel abgestützt ist. Die Kontaktflächen zwischen Keilkörper und Distanzteil sind dabei geriffelt.

Auch bei der Konstruktion gemäß DE 20 2013 104 330 U1 kommen Glasträger und Glaskeile für die Halterungen einer Glasplatte in einem U-förmigen Profil zum Einsatz.

Die EP 2 896 764 A1 offenbart ein System zur Halterung von Geländerplatten und ein Verfahren zur Einstellung deren Vertikalneigung, wobei ein Einlegeteil auf einer Seite der Geländerplatte einen zur Platte hin gewandten Vorsprung als Drehpol aufweist, wobei beim Einschlagen von Fixierkeilen auf der abgewandten Seite der Geländerplatte sich diese um den Drehpol verschwenken und dementsprechend einen Einstellung der vertikalen Position der Platte stattfinden kann.

Ein grundsätzliches Problem der bekannten Glasgeländer-Halteanordnungen besteht in der Stabilität der Fixierung der Glasplatte und deren sauberen Einstellbarkeit, die grundsätzlich so gut wie möglich sein sollen.

Zur Lösung dieser Problematik ist laut Kennzeichnungsteil des Anspruches 1 vorgesehen, grundsätzliche die Anlageschenkel der Keil-Fixieranordnung jeweils an vom Tragprofil getrennten Keil-Profilteilen auszubilden. Für diese Variante können auch einfache, nicht bombierte und nicht geriffelte Fixierkeile eingesetzt werden.

Vorstehende Erfindungsausbildung hat durch die getrennten Keil-Profilteile den Vorteil, dass das Tragprofil jedwede einfache, im Querschnitt U-förmige Konstruktion, wie beispielsweise eine geschweißte Stahlkonstruktion oder dergleichen sein kann. Diese wird dann mit der erfindungsgemäßen Keil-Fixieranordnung ergänzt.

Erfindungsgemäß ist an den Keil-Profilteilen ferner eine Fußfixierung für die innen- und außenseitigen Randbereiche vor der Unterkante der Glasplatte vorgesehen. Diese sorgt zusammen mit der Keil-Fixieranordnung für eine definierte und dauerhaft stabile Lagerung der Glasplatte.

Die die Fußfixierung bildende zusätzliche Verkeil-Anordnung weist einen am Keil-Profilteil geführten Keilblock auf, so dass durch eine Relativverschiebung von Keil-Profilteil zu Keilblock die Glasplatte zur inneren bzw. äußeren Seitenwange des Tragprofils hin verspannbar ist. Diese Art von Fußfixierung optimiert zusammen mit der Keil-Anordnung die stabile Halterung der Glasplatte im Tragprofil, das nach wie vor als einfaches U-Profil ausgebildet sein kann.

Gemäß einer bevorzugten Ausführungsform weist der Keilblock zur Führung am Keil-Profilteil eine gegenüber der Hauptebene der Glasplatte in ihrer Montageposition geneigt angeordnete, hinterschnittene Führungsnut auf, in die ein am Keil-Profilteil angeformter Führungssteg nach Art eines Nutensteins unter gegenseitigem Querspiel für die Relativverschiebung von Keil-Profilteil zu Keilblock eingreift. Aufgrund dieser Ausführung sind Keil-Profilteil und Keilblock bereits vor ihrer Montage miteinander verbunden, müssen also nicht erst an der Baustelle vor Ort ineinander gefügt werden. Zu den dadurch verfügbaren Montagevorteilen wird auf die entsprechende Beschreibung im Ausführungsbeispiel verwiesen.

Alternativ dazu kann der Keilblock zur Führung am Keil-Profilteil auch an seinen beiden in Keilrichtung verlaufenden Außenkanten jeweils mit einer schwalbenschwanzförmigen Führungsnut versehen ist, in die ein an den entsprechenden Außenkanten des Keil-Profilteils vorgesehener Führungssteg eingreift.

Bevorzugterweise ist der Keilblock in Montagestellung mit seinem dicken Ende auf der Basis des Tragprofils abgestützt. Dadurch ergibt sich eine definierte Position des Keilblockes praktisch am unteren Anschlag beim Einführen der Keil-Fixieranordnung zwischen Tragprofil und Glasplatte.

Als weitere Montagehilfe ist gemäß einer bevorzugten Ausführungsform der Glasgeländer-Halteanordnung ein auf der unteren Kante der Glasplatte sitzender Abstandshalter zur Zentrierung der Glasplatte bei deren Einsetzen in das Tragprofil vorgesehen. Zwei bis drei solcher Abstandshalter können vor dem Einsetzen in das Tragprofil auf die Glasplatte aufgeclipst werden, wodurch letztere zentriert und geschützt bleibt. Der Abstandshalter kann die auf der Unterkante der Glasplatte sitzende U-förmige Fußdichtung ersetzen.

Alle Keilwinkel der Fixierkeile, Anlageflächen bzw. Keilblöcke liegen vorzugsweise zwischen 5° und 10°. Dies ist ein günstiger Kompromiss zwischen einer ausreichenden Fixierkraft und stabilen Lage der jeweiligen Komponente in der verkeilten Position.

Die Erfindung betrifft auch eine Verbesserung der Glasgeländer-Halteanordnung, bei der vorgesehen ist, dass die Fixierkeile an ihrem breiten Ende mit einem nasenartigen Stegvorsprung am Rand der inneren, der Glasplatte zugewandten Keilfläche versehen sind. Mit Hilfe dieses Stegvorsprungs wird eine seitliche Verspannung des Fixierkeiles in seiner Montageposition erreicht, die einer weiteren Stabilisierung der Halteanordnung dient. Ferner weisen die Anlageflächen der Anlageschenkel und die mit diesen verspannten äußeren Keilflächen der Fixierkeile eine quer zur Keilrichtung verlaufende Riffelung auf und die mit der Glasplatte verspannten inneren Keilflächen der Fixierkeile sind mit einer nach außen vorgewölbten Bombierung versehen.

Mit Hilfe der Riffelung wird eine Art Verriegelung der Anlageschenkel mit den Fixierkeilen erreicht, so dass nach dem Einbringen des jeweiligen Fixierkeils zwischen Anlageschenkel und Glasplatte dessen Position auf Dauer gegen ein Herausrutschen in die Öffnungsrichtung des Keiles gesichert ist. Durch die Bombierung der inneren, die Glasplatte beaufschlagenden Keilfläche der Fixierkeile werden letztere bei Einsetzen komprimiert, wodurch sich eine erhöhte Vorspannung auf die Keile einstellt, die einer weiter verbesserten Haltekraft für die Glasplatte zu Gute kommt. Die Fixierkeile, die durch einfaches Festklopfen verspannt werden, sind somit auch zuverlässig gegen ein unkontrolliertes Lockern gesichert. Durch die Bombierung der glasseitigen Fläche der Keile wird zudem eine definierte, winkelunabhängige Lastabtragung erreicht.

Das grundsätzliche erfindungsgemäße Konzept der Glasgeländer-Halteanordnung mit allen seinen bevorzugten Weiterbildungen hat den Vorteil, dass eine Glaswinkelkorrektur mithilfe der individuell verspannbaren Fixierkeile möglich ist. Dadurch können Versetztoleranzen bei Montage und Sollformabweichungen des Tragprofils selbst sowie Planitätstoleranzen der Glasplatte problemlos ausgeglichen werden.

Dies betrifft alle Varianten der Erfindung, bei denen beispielsweise die Anlageschenkel der Keil-Fixieranordnung einstückig mit dem Tragprofil ausgebildet sind. Dann ist die untere Kante der Glasplatte vorzugsweise über eine im Querschnitt im Wesentlichen U-förmige Fußdichtung im Tragprofil gelagert.

Bei den vorgenannten bevorzugten Ausführungsformen kann das Tragprofil montagetechnisch einfach mit einer Glasplatte bestückt und diese mit Hilfe der erfindungsgemäßen Halteanordnungen im Tragprofil vertikalengenau fixiert werden. Die optional vorgesehene Fußdichtung dient dabei einer gleichermaßen nachgiebigen wie dichten Lagerung des unteren Randes der Glasplatte.

Für alle vorgenannten bevorzugten Ausführungsformen der Glasgeländer-Halteanordnung kann ein Verschluss des Abstandsspaltes der Glasplatte und der jeweiligen oberen Kante der Seitenwange des Tragprofils mit Hilfe einer Dichtleiste vorgesehen sein. Damit wird der gesamte Fußbereich der Glasplatte innerhalb des Tragprofils vor eindringender Feuchtigkeit geschützt.

Zur Optimierung der Lagerung der Glasplatte kann zwischen deren unterer Kante und der Basis des Tragprofils zumindest über Teillängen der Glasplatte jeweils eine Abstützleiste eingesetzt sein.

Die Erfindung betrifft auch ein Keil-Profilteil zur Verwendung in einer Glasgeländer-Halteanordnung mit einem Tragprofil für eine als Geländer dienende Glasplatte, wie sie als Teil der Glasgeländer-Halteanordnung oben bereits grundsätzlich erläutert ist. Zur Vermeidung von Wiederholungen wird auf die auf die obigen Ausführungen zu den entsprechenden Komponenten des Keil-Profilteils in Form der Keil-Fixieranordnung und einer Fußfixierung verwiesen. Dies trifft auch auf die Weiterbildung der Fußfixierung des Keil-Profilteils durch eine Verkeil-Anordnung mit Keilblock zu.

Bei einer bevorzugten Weiterbildung dieses Keil-Profilteils sind die einander zugewandten Anlageflächen der Führungsnut und des Führungssteges mit ineinander eingreifenden Verzahnungen zur Sperrung der Relativverschiebung von Keil-Profilteil und Keilblock in deren verspannter Stellung versehen. Damit wird die Fixierwirkung dieser Verkeilungsanordnung in ihrer Stabilität und Sicherheit gegen ein ungewolltes Lösen nochmals deutlich optimiert.

Schließlich kann das Keil-Profilteil mit einer Eingriffsnut für ein Werkzeug zur Erleichterung der Demontage aus dem Tragprofil versehen sein. Eine weitere Optimierung des Keil-Profilteils besteht darin, dass seine Keilblöcke an ihren unteren, verdickten Enden jeweils außenseitig mit einer Abschrägung versehen sind. Dadurch können Innenradien oder Schweißnähte am Tragprofil überbrückt werden.

Eine weitere bevorzugte Ausführungsform betrifft ein Keil-Profilteil, das mit allen seinen Bauteilen aus einem harten Kunststoffmaterial besteht und sich durch einen besonders stabile, Schwalbenschwanz-artige Verbindung zwischen Keil-Profilteil und Keilblock auszeichnet.

Weitere Merkmale, Einzelheiten und Vorteile der Erfindung ergeben sich aus der nachfolgenden Beschreibung von Ausführungsbeispielen anhand der beigefügten Zeichnungen. Es zeigen:
- Fig. 1: einen Vertikalschnitt durch eine nicht-erfindungsgemäße Glasgeländer-Halteanordnung,
- Fig. 2: einen Schnitt durch einen Fixierkeil der Halteanordnung gemäß Fig. 1, 3, 4 bzw. 8,
- Fig. 3: einen Vertikalschnitt durch eine weitere nicht-erfindungsgemäße Glasgeländer-Halteanordnung,
- Fig. 4: einen Vertikalschnitt durch eine Glasgeländer-Halteanordnung in einer Ausführungsform der Erfindung,
- Fig. 5 und 6: Detail-Querschnitte eines Keil-Profilteils und dazu passenden Keilblocks,
- Fig. 7: eine nicht-erfindungsgemäße Glasgeländer-Halteanordnung in einer Montage-Zwischenposition
- Fig. 8.: einen Vertikalschnitt durch eine Glasgeländer-Halteanordnung in einer weiteren Ausfuhrungsform der Erfindung,
- Fig. 9 und 10: eine Seitenansicht und Draufsicht des darin verwendeten Keil-Profilteils,
- Fig. 11 und 12: eine Ansicht von unten und eine Seitenansicht des in der Halteanordnung gemäß Fig. 8 mit dem Keil-Profilteil gemäß Fig. 9 und 10 verwendeten Keilblocks,
- Fig. 13: einen Schnitt durch den Keilblock gemäß Schnittlinie XIII - XIII nach Fig. 12, und
- Fig. 14: einen ausschnittweisen Horizontalschnitt der Glasgeländer-Halteanordnung gemäß Schnittlinie XIV-XIV nach Fig. 8.

Anhand von Fig. 1 ist das bei allen Ausführungsformen angewendete, grundsätzliche Spannprinzip bei der Glasgeländer-Halteanordnung zu erläutern, die ein pfostenloses, unten eingespanntes Glasgeländer-System bildet. Dieses kann über entsprechend ausgestaltete Anbindungen an Balkone, Podeste, Terrassen und dergleichen montiert werden. In Fig. 1 ist beispielsweise eine Balkon-Brüstung 1 gezeigt, an der das Geländer frontseitig über entsprechende Verankerungsschrauben 2 befestigt ist.

Eine Grundkomponente der Glasgeländer-Halteanordnung ist die eigentliche, das Geländer bildende Glasplatte 3, die beispielsweise aus einem Zwei-Scheiben-Verbundsicherheitsglas mit einer Dicke zwischen ca. 20 und 30 mm besteht.

Die untere Kante 4 der Glasplatte 3 mit ihrer innen- und außenseitigen Randzone 5, 6 sitzt in einem als Ganzes mit 7 bezeichneten Tragprofil mit im Wesentlichen U-förmigem Querschnitt, das sich über die Länge der Glasplatte 3 erstreckt. Das Tragprofil 7 dient zur Abstützung der Glasplatte 3 und deren Befestigung an dem Gebäudeteil, wie der gezeigten Balkon-Brüstung 1. Dazu ist das Tragprofil 7 mit seinem inneren Schenkel 8 durch Verankerungsschrauben 2 an der Balkon-Brüstung 1 verschraubt.

Zur Verankerung der Glasplatte 3 im Tragprofil 7 ist eine Keil-Fixieranordnung 9 vorgesehen, die zwischen der inneren Seitenwange 8 bzw. äußeren Seitenwange 10 des Tragprofils 7 einerseits und der innen- und außenseitigen Randzone 5, 6 der Glasplatte 3 andererseits vorgesehen ist. In Fig. 1 ist eine solche Keil-Fixieranordnung 9 gezeigt, die sich in regelmäßigen Abständen über die Länge des Tragprofils 7 entsprechend den statischen Anforderungen mehrfach wiederholt.

Jede Keil-Fixieranordnung 9 weist einerseits dem Tragprofil 7 zugeordnete, jeweils innen- und außenseitig der Glasplatte 3 liegende Anlageschenkel 11, 12 mit sich nach oben keilförmig öffnenden Anlageflächen 13, 14 auf. In den Spalt 26 zwischen Tragplatte 3 und innerer bzw. äußerer Seitenwange 8, 9 des Tragprofils 7 ist dann jeweils ein Fixierkeil 15, 16 eingesetzt, der zwischen der innen- bzw. außenseitigen Randzone 5, 6 der Glasplatte 3 und der jeweiligen zugewandten Anlagefläche 13, 14 der Anlageschenkel 11, 12 durch leichtes Einschlagen von oben eingespannt ist.

Wie insbesondere aus Fig. 2 in Zusammenschau mit Fig. 1 und auch aus Fig. 5 hervorgeht, sind die Anlageflächen 13, 14 der Anlageschenkel 11, 12 und die mit diesen verspannten äußeren Keilflächen 17 der Fixierkeile 15, 16 mit einer quer zur Keilöffnungsrichtung verlaufenden Riffelung 18 versehen, die für einen innigen Eingriff der äußeren Keilfläche 17 in die jeweilige Anlagefläche 13, 14 der Anlageschenkel 11, 12 sorgt. Die Riffelung 18 ist vorzugsweise sägezahnförmig mit einer Zahntiefe z bis 1 mm und einem Abstand a der Zähne 46 bis 3 mm ausgebildet.

Die gegenüberliegende innere Keilfläche 19, die an der Glasplatte 3 zu liegen kommt, ist - wie aus Fig. 2 hervorgeht - mit einer nach außen vorgewölbten Bombierung 20 versehen, die für eine Erhöhung der Verspannung der Fixierkeile 15, 16 in der Keil-Fixieranordnung 9 sorgt.

Für eine zusätzliche Stabilisierung der Fixierkeile 15, 16 in der in Fig. 1 gezeigten Montageposition sind ferner nasenartige Stegvorsprünge 21 am breiten Ende 22 der Fixierkeile 15, 16 am Rand der inneren Keilfläche 19 vorgesehen. Diese verspannen die Fixierkeile 15, 16 zusätzlich bei der Beaufschlagung der Glasplatte 3.

Um die Glasplatte 3 mittels einer Fußfixierung F im Bereich ihrer unteren Kante 4 zu führen und abzustützen, ist diese untere Kante 4 über eine im Querschnitt im Wesentlichen U-förmige Fußdichtung 23 gehalten, die in einer entsprechenden Aufnahme 24 in der Basis 25 des Tragprofils 7 eingesetzt ist. Die Fußdichtung 23 kann sich über die gesamte Länge der Glasplatte 3 erstrecken oder auch nur über mehr oder weniger lange Teilstücke.

Die Abstandsspalte 26 zwischen der Glasplatte 3 einerseits und den oberen Rändern 27 der Seitenwangen 8, 10 des Tragprofils 7 andrerseits sind durch eine über die Länge des Tragprofils 7 vollständig durchgehende Dichtleiste 28 verschlossen.

Bei der in Fig. 1 gezeigten Ausführungsform ist das Tragprofil 7 aus einem stranggepressten Aluminiumprofil gebildet, bei dem die Anlageschenkel 11, 12 der Keil-Fixieranordnung 9 einstückig mit dem Tragprofil 7 ausgebildet sind. Davon abweichend zeigt die Ausführungsform gemäß Fig. 3 eine Variante, bei der die Anlageschenkel 11, 12 der Keil-Fixieranordnung 9' jeweils an vom Tragprofil 7 getrennten, als Ganzes mit 29 bezeichneten Keil-Profilteilen ausgebildet sind.

Bei dieser Glasgeländer-Halteanordnung sind einfache Stahl-Profilteile als Tragprofil 7' vorgesehen, deren innenseitig als parallele und ebene Flanken ausgestaltete Seitenwangen 8, 10 und deren Basis 25 durch plattenförmige, miteinander verschweißte Stahlprofilteile gebildet sind. Dabei sind zwei solcher Keil-Profilteile 29 pro Keil-Fixieranordnung 9' vorgesehen, und zwar jeweils eines auf der Innen- bzw. Außenseite. An den Keil-Profilteilen 29 sind in deren in Montageposition oberen Hälfte wieder die Anlageschenkel 11, 12 mit den Anlageflächen 13, 14 ausgebildet, die analog der Ausführungsform gemäß Fig. 1 für eine Verspannung der Glasplatte 3 mit Hilfe der Fixierkeile 15, 16 sorgen. Wenngleich in Fig. 3 gezeigt ist, dass die Anlageflächen 13, 14 und die entsprechenden äußeren Keilflächen der Fixierkeile 15, 16 wiederum eine Riffelung 18 aufweisen, kann bei dieser Ausführungsform eine Riffelung 18 und Bombierung 20 der Fixierkeile 15, 16 weggelassen werden.

Die Keilwinkel K der Fixierkeile 15, 16 und der Anlageflächen 13, 14 zur Vertikalen liegen zwischen 5° und 10°, konkret beispielsweise bei 7°.

Zur Fußfixierung F der Glasplatte 3 ist bei diesem Ausführungsbeispiel jeweils innen- und außenseitig an den Randzonen 5, 6 der Glasplatte 3 anliegend eine Fixier-Dicht-Leiste 30 vorgesehen, die in einer entsprechenden Aufnahme 31 am unteren Ende jedes Keil-Profilteils 29 eingesetzt ist. Die Fixier-Dicht-Leisten 30 sind im Profil so ausgestaltet, dass sie in Richtung zur unteren Kante 4 der Glasplatte 3 jeweils zunehmend vom Keil-Profilteil 29 nach innen ragen, so dass die Glasplatte 3 mit ihrer unteren Kante 4 unter Druck zwischen die beiden Leisten 30 der gegenüberliegenden Keil-Profilteile 29 eingedrückt wird, bis es sich auf zwischen den Keil-Profilteilen 29 in Längsrichtung verteilt angeordneten Abstützleisten 32 abstützt. Schließlich ist zu ergänzen, dass die Keil-Profilteile 29 an ihrem unteren Ende einen nach innen abgebogenen Stützsteg aufweisen, mit dem die Keil-Profilteile 29 auf der Basis 25 des Tragprofils 7' aufstehen. Ferner sind wieder die Dichtleisten 28 zur Abdichtung des Tragprofils 7' in den oberen Abstandsspalten 26 vorgesehen.

Eine weitere Ausführungsform für einfache, als Stahlprofile ausgelegte Tragprofile 7' mit gesonderten Keil-Profilteilen 29' ist in Fig. 4 bis 6 gezeigt. Hier weisen die als Aluminium-Strangprofil ausgebildeten Keil-Profilteile 29' wiederum in ihrer oberen Hälfte die Anlageschenkel 11, 12 mit den Anlageflächen 13, 14 auf, die mit den Fixierkeilen 15, 16 kooperieren. Eine Fußfixierung F der Keil-Profilteile 29' ist hier durch eine weitere Verkeil-Anordnung 33 am unteren Ende des Keil-Profilteils 29' gebildet, die einen am Keil-Profilteil 29' geführten Keilblock 34 aus einem harten Kunststoff, wie beispielsweise Hart-PVC oder dergleichen aufweist. Zur Führung und Halterung des Keilblocks 34 am Keil-Pro filteil 29' ist eine gegenüber der Hauptebene H der Glasplatte 3 geneigt angeordnete, hinterschnittene Führungsnut 35 vorgesehen, in die ein am Keil-Pro filteil 29' einstückig angeformter Führungssteg 36 nach Art eines Nutensteins eingreift. Die Breite B des Führungssteges 36 ist dabei gegenüber der Innenbreite I der Führungsnut 35 deutlich kleiner ausgeführt, so dass bei Führungssteg und Führungsnut 35, 36 ein gegenseitiges Querspiel Q für eine Relativverschiebung von Keil-Pro filteil 29' und Keilblock 34 zur Verfügung steht.

Wie aus den Detaildarstellungen gemäß Fig. 5 und 6 deutlich wird, sind die Außenfläche 39 des Führungssteges 36 und der Boden 40 der Führungsnut 35 im Keilblock 34 als gegenseitige Anlageflächen mit einer unsymmetrischen Mikro-Verzahnung 41, 42 mit abwechselnd flachen und steilen Zahnflanken versehen. Dadurch werden der Führungssteg 36 und der Keilblock 34 im verspannten Zustand gemäß Fig. 4 gegenseitig entgegen der Öffnungsrichtung der Verkeilung verriegelt, sodass die Halterung der Glasplatte 3 extrem stabilisiert wird.

Der Keilwinkel K des Anlageschenkels 11 beträgt im gezeigten Ausführungsbeispiel 7°, der des Führungsstegs 36 bzw. des Keilblocks 34 liegt bei 8,5°.

Wie insbesondere aus Fig. 5 hervorgeht, ist das Keil-Profilteil 29' unterhalb der Anlageflächen 13, 14 mit einer Montageposition horizontal verlaufenden, nach unten offenen Eingriffsnut 43 versehen, in die mit einem entsprechenden hakenförmigen Werkzeug von oben eingegriffen und damit das Keil-Profilteil 29' für die Demontage aus dem Tragprofil 7' herausgezogen werden kann.

Eine weitere Detailverbesserung am Keilblock 34 ist die außenseitig an seinem dicken unteren Ende 37 vorgesehene Abschrägung 44, mit der, wie beim linken Keilblock 34 in Fig. 4 erkennbar ist, die Schweißnaht-Verdickung 45 zwischen der äußeren Seitenwange 10 und der Basis 25 des Tragprofil 7' überbrückt werden kann.

Die Montage der Glasplatte 3 in die in Fig. 4 gezeigte Konfiguration ist wie folgt zu beschreiben: Zuerst wird die Glasplatte 3 zusammen mit zwei bis drei aufgeklemmten Abstandshalter 38 in den Innenraum des Tragprofils 7' eingesetzt, wo lediglich die Abstützleisten 32 an der Basis 25 positioniert sind. Nachfolgend werden jeweils in den entsprechenden Häufigkeiten entlang der Längsrichtung der Glasplatte 3 innen und außen davon jeweils Keil-Profilteile 29' von oben eingeschoben, wobei der Keilblock 34 am Keil-Profilteil 29' jeweils ganz nach unten verschoben und insoweit die Tiefe der Verkeil-Anordnung 33 geringer als das Maß des Abstandsspalts 26 zwischen Glasplatte 3 und der jeweiligen Seitenwange 8, 10 des Tragprofils 7' ist. So können die Keil-Profilteile 29 relativ lose eingeführt werden, bis die dicken unteren Enden 37 der Keilblöcke 34 auf der Basis 25 des Tragprofils 7' aufstehen. Dann werden die Keil-Profilteile 29' durch leichtes Schlagen mit einem speziellen Werkzeug von oben beaufschlagt, so dass die Keil-Profilteile 29' nach unten bewegt und entsprechend die Verkeil-Anordnung 33 quer zur Glasplatte 3 durch die Relativverschiebung von Keil-Profilteil 29 zur Keilblock 34 verspannt wird. Damit ist die Fußfixierung F der Glasplatte 3 bewerkstelligt.

Danach werden dann in die einzelnen Keil-Profilteile 29' von oben die Fixierkeile 15, 16 zunehmend durch leichtes Schlagen eingetrieben, so dass dann eine statisch definierte Fixierung der Glasplatte 3 in guter vertikaler Ausrichtung erreicht wird.

Schließlich werden die beiden Abstandsspalte 26 oben noch durch die Dichtleisten 28 über die gesamte Länge des Geländers abgedichtet.

In Fig. 7 ist schließlich noch eine Montagehilfe insbesondere für die in Fig. 4 gezeigte Konfiguration dargestellt. Dort ist ein U-förmiger Abstandshalter 38 auf die untere Kante 4 geschoben, wobei etwa zwei bis drei solcher Abstandshalter 38 über die Länge der Glasplatte 3 verteilt sind. Diese Abstandshalter dienen zum Schutz der unteren Kante 4 der Glasplatte 3 beim Einführen in das Stahl-Tragprofil 7' und gleichzeitig zur Zentrierung der Glasplatte 3 zwischen den beiden Seitenwangen 8, 10. Damit ist gewährleistet, dass die beiden Abstandsspalte 26 gleichmäßig groß und entsprechend die Keil-Profilteile 29' widerstandslos in den jeweiligen Abstandsspalt 26 einführbar sind.

Alle Fixierkeile, Dichtungen und Abstandshalter können aus EPDM-Kunststoffmaterial gefertigt sein.

Eine weitere Ausführungsform eines Keil-Profilteils 29" ist in den Fig. 8 bis 14 dargestellt. Dieses besteht hier nicht aus einer AluminiumLegierung, sondern - wie auch der passende Keilblock 34' - aus einem harten Kunststoffmaterial. Die obere Keil-Fixieranordnung 9" dieses Keil-Profilteils 29" entspricht in seiner Ausgestaltung derjenigen des Keil-Profilteils 29', es kooperiert also wiederum mit Fixierkeilen 15, 16 zur oberen Klemmung der Glasplatte 3. Insoweit kann diesbezüglich zur Vermeidung von Wiederholungen also auf die Beschreibung der Ausführungsformen gemäß Fig. 3 und 4 verwiesen werden.

Eine gegenüber dem Keil-Profilteil 29' abweichende Ausgestaltung ist im Bereich der Fußfixierung F gegeben. So ist bei dieser Ausführungsform das Keil-Profilteil 29" an seinen seitlichen, in Keilrichtung KR weisenden Außenkanten 50 mit einem abgeschrägten Führungssteg 36' (siehe Fig. 9 und 10) versehen, der jeweils in eine entsprechend schwalbenschwanzförmige Führungsnut 35' an den in Keilrichtung KR verlaufenden Außenkanten 51 des Keilblocks 34' eingreift. Damit ist der Keilblock 34' in Keilrichtung KR relativ verschiebbar zum Keil-Profilteil 29" gelagert. Ferner ist das Keil-Profilteil 29" mittig bezogen auf seine Breite mit einer weiteren, in Keilrichtung KR durchgehenden Führungsnut 55 versehen. Diese kooperiert mit einem entsprechenden, darin eingreifenden Führungssteg 56 auf der nach außen weisenden Seite 53 des Keilblocks 34'. Damit ist die gegenseitige Führung von Keil-Profilteil 29" und Keilblock 34' weiter verbessert.

Wie aus Fig. 9 und 12 deutlich wird, sind die nach innen weisende Seite 52 des Keil-Profilteils 29" im Bereich der Fußfixierung F und die nach außen weisenden Seite 53 des Keilblocks 34' als gegenseitige Anlageflächen bei der Verkeilung wiederum mit ineinandergreifenden Verzahnungen 41, 42 zur Sperrung der Relativverschiebung diese beiden Bauteile 29", 34' versehen.

Durch die Ausführungsform gemäß den Fig. 8 bis 14 kann gegenüber den anderen Ausführungsformen ein größerer Toleranzausgleich im Spalt zwischen der Glasplatte 3 und dem Tragprofil 7' erzielt werden. Außerdem ergibt sich im Fußbereich F eine sattere Einspannung, da die einander zugewandten Anlageflächen in Form der Seiten 52, 53 ohne Hohlräume gestaltet sind.

## Patentansprüche

1. Keil-Profilteil zur Verwendung in einer Glasgeländer-Halteanordnung mit einem Tragprofil (7'), das vorzugsweise an der Innenseite zwei parallele und ebene Flanken bildende Seitenwangen (8, 10) aufweist, für eine als Geländer dienende Glasplatte (3), umfassend
- eine Keil-Fixieranordnung (9'), die einerseits dem Tragprofil (7') zugeordnete, jeweils innen- bzw. außenseitig der Glasplatte (3) anzuordnende Anlageschenkel (11, 12) mit sich nach oben keilförmig öffnenden Anlageflächen (13, 14) und andererseits zwischen der innen- bzw. außenseitigen Randzone (5, 6) der Glasplatte (3) und der jeweiligen Anlagefläche (13, 14) der Anlageschenkel (11, 12) einzuspannende Fixierkeile (15, 16) aufweist, und
- eine Fußfixierung (F) für die innen- und außenseitigen Randzonen (5, 6) vor der Unterkante (4) der Glasplatte (3),
- wobei die Fußfixierung (F) durch eine Verkeil-Anordnung (33) am Keil-Profilteil (29', 29") gebildet ist, die einen derart verschiebbar am Keil-Profilteil (29', 29") geführten Keilblock (34, 34') aufweist, dass durch eine Relativverschiebung von Keil-Profilteil (29', 29") zu Keilblock (34, 34') die Glasplatte (3) zur inneren bzw. äußeren Seitenwange (8, 10) des Tragprofils (7') verspannbar ist.

2. Keil-Profilteil nach Anspruch 1, **dadurch gekennzeichnet, dass** der Keilblock (34) zur Führung am Keil-Profilteil (29') eine mit ihrem Boden (40) gegenüber der Hauptebene (H) der Glasplatte (3) geneigt angeordnete, hinterschnittene Führungsnut (35) aufweist, in die ein am Keil-Profilteil (29') angeformter Führungssteg (36) nach Art eines Nutensteins unter gegenseitigem Querspiel (Q) für die Relativverschiebung eingreift.

3. Keil-Profilteil nach Anspruch 1, **dadurch gekennzeichnet, dass** der Keilblock (34') zur Führung am Keil-Profilteil (29") an seinen beiden in Keilrichtung (KR) verlaufenden Außenkanten (51) jeweils mit einer schwalbenschwanzförmigen Führungsnut (35') versehen ist, in die ein an den entsprechenden Außenkanten (50) des Keil-Profilteils (29") vorgesehener Führungssteg (36') eingreift.

4. Keil-Profilteil nach Anspruch 2 oder 3, **dadurch gekennzeichnet, dass** der Keilblock (34') und das Keil-Profilteil (29") vorzugsweise mittig an ihren einander zugewandten Seiten (52, 53) mit einer in Keilrichtung (KR) verlaufenden Führungsnut (55) und einem in diese eingreifenden Führungssteg (56) versehen sind.

5. Keil-Profilteil nach einem der Ansprüche 2 bis 4, **dadurch gekennzeichnet, dass** die einander zugewandten Anlageflächen (39, 40) von Keilblock (34, 34') und Keil-Profilteil (29', 29") mit ineinander eingreifenden Verzahnungen (41, 42) zur Sperrung der Relativverschiebung von Keil-Profilteil (29', 29") und Keilblock (34, 34') in deren verspannter Stellung versehen sind.

6. Keil-Profilteil nach einem der Ansprüche 1 bis 5, **dadurch gekennzeichnet, dass** es mit einer Eingriffsnut (43) für ein Werkzeug zur Demontage aus dem Tragprofil (7') versehen ist.

7. Keil-Profilteil nach einem der Ansprüche 1 bis 6, **dadurch gekennzeichnet, dass** die Keilblöcke (34, 34') an ihren unteren, verdickten Enden (37) jeweils außenseitig mit einer Abschrägung (44) versehen sind.

8. Keil-Profilteil nach einem der Ansprüche 1 bis 7, **dadurch gekennzeichnet, dass** die Fixierkeile (15, 16) und die Anlageschenkel (11, 12) an ihren jeweiligen Anlageflächen (13, 14) mit einer ineinander eingreifenden Riffelung (18) versehen sind, die vorzugsweise sägezahnförmig mit einer Zahntiefe (z) bis 1 mm und einem Abstand (a) der Zähne (46) bis 3 mm ausgebildet sind.

9. Glasgeländer-Halteanordnung, umfassend
- eine als Geländer für Gebäudeteile, wie Balkone, Galerien, Treppen, Podeste, Terrassen und dergleichen im Innen- und Außenbereich verwendbare Glasplatte (3) mit einer unteren Kante (4),
- ein die untere Kante (4) und deren innen- und außenseitige Randzone (5, 6) der Glasplatte (3) aufnehmendes, im Querschnitt U-förmiges Tragprofil (7, 7') zur Abstützung der Glasplatte (3) und deren Befestigung an dem Gebäudeteil (1), sowie
- mindestens eine Keil-Fixieranordnung (9, 9') zwischen einer inneren bzw. äußeren Seitenwange des Tragprofil (7, 7') und der innen- und außenseitigen Randzone (5, 6) der Glasplatte (3) zur vertikalengenauen Fixierung der Glasplatte (3) im Tragprofil (7, 7'),
- wobei die Keil-Fixieranordnung (9, 9') einerseits dem Tragprofil (7, 7') zugeordnete, jeweils innen- bzw. außenseitig der Glasplatte (3) angeordnete Anlageschenkel (11, 12) mit sich nach oben keilförmig öffnenden Anlageflächen (13, 14) und andererseits zwischen der innen- bzw. außenseitigen Randzone (5, 6) der Glasplatte (3) und der jeweiligen Anlagefläche (13, 14) der Anlageschenkel (11, 12) eingespannte Fixierkeile (15, 16) aufweist,
**dadurch gekennzeichnet, dass**
- die Anlageschenkel (11, 12) der Keil-Fixieranordnung (9') jeweils an vom Tragprofil (7') getrennten Keil-Profilteilen (29', 29") nach einem der vorgenannten Ansprüche ausgebildet sind.

10. Glasgeländer-Halteanordnung nach Anspruch 9, **dadurch gekennzeichnet, dass** der Keilblock (34) zur Führung am Keil-Profilteil (29') eine gegenüber der Hauptebene (H) der Glasplatte (3) geneigt angeordnete, hinterschnittene Führungsnut (35) aufweist, in die ein am Keil-Profilteil (29') angeformter Führungssteg (36) nach Art eines Nutensteins unter gegenseitigem Querspiel (Q) für die Relativverschiebung eingreift.

11. Glasgeländer-Halteanordnung nach Anspruch 9, **dadurch gekennzeichnet, dass** der Keilblock (34') zur Führung am Keil-Profilteil (29") an seinen beiden in Keilrichtung (KR) verlaufenden Außenkanten (51) jeweils mit einer schwalbenschwanzförmigen Führungsnut (35') versehen ist, in die ein an den entsprechenden Außenkanten (50) des Keil-Profilteils (29") vorgesehener Führungssteg (36') eingreift.

12. Glasgeländer-Halteanordnung nach einem der Ansprüche 9 bis 11, **dadurch gekennzeichnet, dass** der Keilblock (34, 34') in Montagestellung mit seinem dicken Ende (37) auf der Basis (25) des Tragprofils (7') abgestützt ist.

13. Glasgeländer-Halteanordnung nach einem der Ansprüche 9 bis 12, **gekennzeichnet durch** auf der Glasplatte (3) im Bereich der unteren Kante (4) sitzende Abstandshalter (38) zur Zentrierung der Glasplatte (3) bei deren Einsetzen in das Tragprofil (7').

14. Glasgeländer-Halteanordnung nach einem der Ansprüche 9 bis 13, **dadurch gekennzeichnet, dass** alle Keilwinkel (K) der Fixierkeile (15, 16), Anlageflächen (13, 14) oder der Keilblöcke (34, 34') zwischen 5° und 10°, besonders bevorzugt zwischen 7° und 9° liegen.

15. Glasgeländer-Halteanordnung nach Anspruch 9, **dadurch gekennzeichnet, dass**
- die Fixierkeile (15, 16) an ihrem breiten Ende (22) mit einem nasenartigen Stegvorsprung (21) am Rand der inneren Keilfläche (19) versehen sind,
- die Anlageflächen (13, 14) der Anlageschenkel (11, 12) und die mit diesen verspannten äußeren Keilflächen (17) der Fixierkeile (15, 16) mit einer quer zur Keilrichtung verlaufenden Riffelung (18) versehen und
- die mit der Glasplatte (3) verspannten inneren Keilflächen (19) der Fixierkeile (15, 16) mit einer nach außen vorgewölbten Bombierung (20) versehen sind.

## Claims

1. Wedge profile part for use in a glass railing holder assembly comprising a carrier profile (7') for a glass pane (3) to be used as a railing, the carrier profile (7') being provided - preferably on the inside - with two lateral cheeks (8, 10) forming parallel and plane flanks, the wedge profile part comprising
- a wedge fixing assembly (9') comprising, on the one hand, attachment legs (11, 12) with attachment surfaces (13, 14) opening upwardly in the shape of a wedge, the attachment legs (11, 12) being associated to the carrier profile (7') and configured to be arranged on the respective inner and outer sides of the glass pane (3) and, on the other hand, fixing wedges (15, 16) to be clamped between the inner or outer edge zone (5, 6), respectively, of the glass pane (3) and the corresponding attachment surface (13, 14) of the attachment legs (11, 12), and
- a bottom fixation (F) for the inner and outer edge zones (5, 6) in front of the lower edge (4) of the glass pane (3),
- the bottom fixation (F) being formed by a wedging configuration (33) provided on the wedge profile part (29', 29"), the wedging configuration (33) comprising a wedge block (34, 34') guided for displacement along the wedge profile part (29, 29") in such a way that by displacing the wedge profile part (29', 29") in relation to the wedge block (34, 34'), the glass pane (3) can be clamped towards the respective inner or outer lateral cheek (8, 10) of the carrier profile (7').

2. Wedge profile part according to claim 1, **characterized in that** in order to be guided along the wedge profile part (29'), the wedge block (34) has a guide groove (35) provided with an undercut and a bottom (40) arranged at an angle in relation to the main plane (H) of the glass pane (3), with a guide web (36) being formed on the wedge profile part (29') to engage said guide groove (35) in the manner of a sliding block in such a way that a mutual transverse play is provided to allow said relative displacement.

3. Wedge profile part according to claim 1, **characterized in that** in order to be guided along the wedge profile part (29"), the wedge block (34') is provided with a dovetailed guide groove (35') on each of its two outer edges (51) running in a wedge direction (KR), the guide groove (35') being engaged by a guide web (36') provided on the corresponding outer edges (50) of the wedge profile part (29").

4. Wedge profile part according to claim 2 or 3, **characterized in that** the wedge block (34') and the wedge profile part (29") are provided - preferably in the center of their sides (52, 53) facing one another - with a guide groove (55) running in the wedge direction (KR) and a guide web (36) engaging the latter.

5. Wedge profile part according to any one of claims 2 to 4, **characterized in that** the mutually facing attachment surfaces (39, 40) of the wedge block (34, 34') and the wedge profile part (29', 29") are provided with mutually engaging toothed sections (41, 42) to prevent the relative displacement of wedge profile part (29', 29") and wedge block (34, 34') in the clamped position thereof.

6. Wedge profile part according to any one of claims 1 to 5, **characterized in that** it is provided with an engagement groove (43) for a tool to remove it from the carrier profile (7').

7. Wedge profile part according to any one of claims 1 to 6, **characterized in that** the wedge blocks (34, 34') are provided with a chamfer (44) on the respective outer sides of their lower flared ends (37).

8. Wedge profile part according to any one of claims 1 to 7, **characterized in that** the fixing wedges (15, 16) and the attachment legs (11, 12) are provided, at their respective attachment surfaces (13, 14), with mutually engaging corrugations (18) preferably configured in the manner of saw teeth with a tooth depth (z) of up to 1 mm and a spacing (a) between the teeth (46) of up to 3 mm.

9. Glass railing holder assembly, comprising
- a glass pane (3) for indoor and outdoor use as a railing for building parts such as balconies, galleries, stairs, pedestals, porches or the like, the glass pane (3) comprising a lower edge (4),
- a carrier profile (7, 7') having a U-shaped cross-section to accommodate the lower edge (4) as well as the inner and outer edge zones (5, 6) of the glass pane (3) in order to support the glass pane (3) and to fasten the latter to the building part (1), and
- at least one wedge fixing assembly (9, 9') between a respective inner or outer side cheek of the carrier profile (7, 7') and the inner and outer edge zone (5, 6) of the glass pane (3) to ensure the glass pane (3) is secured in the carrier profile (7, 7') in a precisely vertical direction,
- the wedge fixing assembly (9, 9') comprising, on the one hand, attachment legs (11, 12) with attachment surfaces (13, 14) opening upwardly in the shape of a wedge, the attachment legs (11, 12) being associated to the carrier profile (7') and configured to be arranged on the respective inner and outer sides of the glass pane (3) and, on the other hand, fixing wedges (15, 16) clamped between the respective inner or outer edge zone (5, 6) of the glass pane (3) and the corresponding attachment surface (13, 14) of the attachment legs (11, 12),
**characterized in that**
- the attachment legs (11, 12) of the wedge fixing assembly (9') are each formed on wedge profile parts (29', 29") according to any one of the preceding claims, the wedge profile parts (29', 29") being separate from the carrier profile (7, 7').

10. Glass railing holder assembly according to claim 9, **characterized in that** the wedge block (34) to be guided along the wedge profile part (29") has a guide groove (35) provided with an undercut and arranged at an angle in relation to the main plane (H) of the glass pane (3), the guide groove (35) being engaged by a guide web (36) formed on the wedge profile part (29') in the manner of a sliding block in such a way that a mutual transverse play is provided to allow said relative displacement.

11. Glass railing holder assembly according to claim 9, **characterized in that** in order to be guided along the wedge profile part (29'), the wedge block (34') is provided, on both of its outer edges (51) running in the wedge direction (KR), with a respective dovetailed guide groove (35'), which is engaged by a guide web (36') provided on the corresponding outer edges (50) of the wedge profile part (29").

12. Glass railing holder assembly according to any one of claims 9 to 11, **characterized in that** in the mounted position, the wedge block (34, 34') is supported, with its flared end (37), on the base (25) of the carrier profile (7').

13. Glass railing holder assembly according to any one of claims 9 to 12, **characterized by** spacers (38) disposed on the glass pane (3) in the region of the lower edge (4) to center the glass pane (3) when being inserted into the carrier profile (7').

14. Glass railing holder assembly according to any one of claims 9 to 13, **characterized in that** all wedge angles (K) of the fixing wedges (15, 16), attachment surfaces (13, 14) or wedge blocks (34, 34') are between 5° and 10°, particularly preferably between 7° and 9°.

15. Glass railing holder assembly according to claim 9, **characterized in that**
- the fixing wedges (15, 16) are provided, at their flared end (22), with a nose-like web protrusion (21) at the edge of the inner wedge surface (19),
- the attachment surfaces (13, 14) of the attachment legs (11, 12) and the outer wedge surfaces (17) of the fixing wedges (15, 16) clamped therewith are provided with corrugations (18) running transversely to the wedge direction, and
- the inner wedge surfaces (19) of the fixing wedges (15, 16) clamped with the glass pane (3) are provided with an outwardly curved bulge (20).

## Revendications

1. Pièce profilée en forme de coin, destinée à être utilisée dans un dispositif de retenue de rampe en verre, comprenant un profilé porteur (7') qui comporte de préférence sur sa face intérieure deux joues latérales (8, 10) formant des flancs parallèles et plans et qui est destiné à une plaque de verre servant de rampe (3), comprenant
- un dispositif de fixation en forme de coin (9') qui comporte d'une part des branches d'appui (11, 12) associées au profilé porteur (7'), disposées respectivement sur la face intérieure ou la face extérieure de la plaque de verre (3), comportant des surfaces d'appui (13, 14) s'ouvrant vers le haut en forme de cône et d'autre part des cônes de fixation (15, 16) à monter entre la zone de bord (5, 6) située du côté intérieur ou extérieur de la plaque de verre (3) et de la surface d'appui respective (13, 14) des branches d'appui (11, 12), et
- un pied de fixation (F) destiné aux zones de bord (5, 6) situées du côté intérieur et extérieur en avant du bord inférieur (4) de la plaque de verre (3),
- le pied de fixation (F) étant constitué par un dispositif de calage (33) situé au niveau de la pièce profilée conique (29', 29") et qui comporte un bloc conique (34, 34') guidé de manière mobile au niveau de la pièce profilée conique (29', 29") de manière à ce que, par un déplacement relatif de la pièce profilée conique (29', 29") par rapport au bloc conique (34, 34'), la plaque de verre (3) puisse être serrée sur la joue latérale intérieure ou extérieure (8, 10) du profilé porteur (7').

2. Pièce profilée conique selon la revendication 1, **caractérisée en ce que** le bloc conique (34) comporte, en vue du guidage au niveau de la pièce profilée conique (29'), une rainure de guidage (35) en contre-dépouille qui est disposée de manière à ce que son fond (40) soit incliné par rapport au plan principal (H) de la plaque de verre (3) et dans laquelle une nervure de guidage (36) formée au niveau de la pièce profilée conique (29') s'engage à la manière d'un coulisseau avec un jeu transversal réciproque (Q) pour le déplacement relatif.

3. Pièce profilée conique selon la revendication 1, **caractérisée en ce que** le bloc conique (34') est pourvu, en vue du guidage au niveau de la pièce profilée conique (29'), au niveau de ses deux bords extérieurs (51) s'étendant dans le sens du cône (KR), respectivement d'une rainure de guidage (35') en forme de queue d'aronde dans laquelle s'engage une nervure de guidage (36') prévue au niveau des bords extérieurs correspondants (50) de la pièce profilée conique (29").

4. Pièce profilée conique la revendication 2 ou 3, **caractérisée en ce que** le bloc conique (34') et la pièce profilée conique (29") sont pourvus de préférence au centre, au niveau de leurs faces (52, 53), tournées l'une vers l'autre, d'une rainure de guidage (55) s'étendant dans le sens du cône (KR) et d'une nervure de guidage (56) s'engageant dans celle-ci.

5. Pièce profilée conique selon une des revendications 2 à 4, **caractérisée en ce que** les surfaces d'appui (39, 40), tournées l'une vers l'autre, du bloc conique (34, 34') et de la pièce profilée conique (29', 29") sont pourvues de dentures (41, 42) s'engrenant les unes dans les autres pour bloquer le déplacement relatif de la pièce profilée conique (29', 29") et du bloc conique (34, 34') dans leur position serrée.

6. Pièce profilée conique selon une des revendications 1 à 5, **caractérisée en ce qu'**elle est pourvue d'une rainure d'engagement (43) destinée à un outil pour le démontage du profilé porteur (7').

7. Pièce profilée conique selon une des revendications 1 à 6, **caractérisée en ce que** les blocs coniques (34, 34') sont pourvus chacun à l'extérieur d'un chanfrein (44) à leurs extrémités inférieures épaissies (37).

8. Pièce profilée conique selon une des revendications 1 à 7, **caractérisée en ce que** les cônes de fixation (15, 16) et les branches d'appui (11, 12) sont pourvus, au niveau de leurs surfaces d'appui respectives (13, 14), de cannelures (18) qui s'engagent l'une dans l'autre et qui sont réalisées de préférence en forme de dents de scie ayant une profondeur de dents (z) allant jusqu'à 1 mm et un espacement (a) des dents (46) allant jusqu'à 3 mm.

9. Dispositif de retenue de rampe en verre, comprenant
- une plaque de verre (3) utilisable comme rampe pour des pièces de bâtiment comme des balcons, des galeries, des escaliers, des estrades, des terrasses et similaires à l'intérieur et à l'extérieur et comportant un bord inférieur (4),
- un profilé porteur (7, 7') de section transversale en forme de U recevant le bord inférieur (4) et sa zone de bord (5, 6), côté intérieur et côté extérieur, de la plaque de verre (3) pour supporter de la plaque de verre (3) et la fixer à la pièce de bâtiment (1), ainsi que
- au moins un dispositif de fixation conique (9, 9') situé entre une joue intérieure ou extérieure du profilé porteur (7, 7') et la zone de bord (5, 6) située côté intérieur et extérieur de la plaque de verre (3) pour la fixation verticale précise de la plaque de verre (3) dans le profilé porteur (7, 7'),
- le dispositif de fixation conique (9, 9') présentant d'une part des branches d'appui (11, 12) associées au profilé porteur (7, 7'), disposées respectivement du côté intérieur ou extérieur de la plaque de verre (3) et dotées de surfaces d'appui (13, 14) s'ouvrant vers le haut en forme de cônes et d'autre part de cônes de fixation (15, 16) montés entre la zone de bord (5, 6), côté intérieur ou extérieur, de la plaque de verre (3) et la surface d'appui respective (13, 14) des branches d'appui (11, 12),
**caractérisé en ce que**
- les branches d'appui (11, 12) du dispositif de fixation conique (9') sont formées respectivement au niveau de pièces profilées coniques (29', 29"), séparées du profilé porteur (7'), selon une des revendications précédentes.

10. Dispositif de retenue de rampe en verre selon la revendication 9, **caractérisé en ce que** le bloc conique (34) comporte, en vue du guidage au niveau de la pièce profilée conique (29'), une rainure de guidage (35) en contre-dépouille qui est disposée de manière inclinée par rapport au plan principal (H) de la plaque de verre (3) et dans le laquelle une nervure de guidage (36) formée au niveau de la pièce profilée conique (29') s'engage à la manière d'un coulisseau avec un jeu transversal réciproque (Q) pour le déplacement relatif.

11. Dispositif de retenue de rampe en verre selon la revendication 9, **caractérisé en ce que** le bloc conique (34') est pourvu, en vue du guidage au niveau de la pièce profilée conique (29"), au niveau de ses deux bords extérieurs (51) s'étendant dans le sens du cône (KR), respectivement d'une rainure de guidage (35') en forme de queue d'aronde dans laquelle s'engage une nervure de guidage (36') prévue au niveau des bords extérieurs correspondants (50) de la pièce profilée conique (29").

12. Dispositif de retenue de rampe en verre selon l'une des revendications 9 à 11, **caractérisé en ce que** le bloc conique (34, 34'), en position de montage, s'appuie par son extrémité épaisse (37) sur la base (25) du profilé porteur (7').

13. Dispositif de retenue de rampe en verre selon une des revendications 9 à 12, **caractérisé par** des écarteurs (38) posés sur la plaque de verre (3) au niveau du bord inférieur (4) et destinés au centrage de la plaque de verre (3) lors de son insertion dans le profilé porteur (7').

14. Dispositif de retenue de rampe en verre selon une des revendications 9 à 13, **caractérisé en ce que** la totalité des angles de cônes (K) des cônes de fixation (15,16), des surfaces d'appui (13, 14) ou des blocs coniques (34, 34') se situent entre 5° et 10°, de manière particulièrement préférée entre 7° et 9°.

15. Dispositif de retenue de rampe en verre selon la revendication 9, **caractérisé en ce que**
- les cônes de fixation (15, 16) sont pourvus à leur extrémité large (22) d'une nervure saillante (21) en forme de bec au bord de la surface conique intérieure (19),
- les surfaces d'appui (13, 14) des branches d'appui (11, 12) et les surfaces coniques extérieures (17) serrées avec celle-ci des cônes de fixation (15, 16) sont pourvues d'une cannelure (18) s'étendant transversalement au sens du cône et
- les surfaces coniques (19) intérieures, serrées avec la plaque de verre (3), des cônes de fixation (15, 16) sont pourvues d'un renflement pré-bombé (20) vers l'extérieur.
